# FASCICULE DE BREVET EUROPEEN

(11) **EP 0 904 614 B1**
(45) Date de publication et mention de la délivrance du brevet: **05.01.2000**
(21) Numéro de dépôt: 97928335.5
(22) Date de dépôt: 11.06.1997
(51) Int. Cl.: H01R 43/048, H01R 43/055

(54) **DISPOSITIF DE SERTISSAGE EN SERIES DE COSSES METALLIQUES ET CASSETTE D'OUTILS**
KRIMPWERKZEUG FÜR SERIENFERTIGUNG VON METALLISCHE KABELSCHUHE UND WERKZEUGKASSETTE
DEVICE FOR CRIMPING OF METAL LUGS IN MASS PRODUCTION AND TOOL ASSEMBLY THEREFOR

(30) Priorité: 12.06.1996 FR 9607471
(43) Date de publication de la demande: 31.03.1999
(73) Titulaire: Sierma Ingenierie, 31600 Muret (FR)
(72) Inventeur: PELISSIE, Francis, F-31600 Muret (FR); ROCAYRIES, Dominique, F-31470 Fonsorbes (FR)
(74) Mandataire: Cabinet BARRE LAFORGUE & associés
(86) Numéro de dépôt international: FR9701046
(87) Numéro de publication internationale: WO9748154

(56) Documents cités:
- EP-A- 0 583 223
- DE-A- 2 329 897
- FR-A- 2 643 514

## Description

L'invention concerne un dispositif de sertissage de cosses métalliques sur des fils électriques à gaine isolante dont une extrémité a été préalablement dénudée selon la définition donnée dans le préambule de la revendication 1.

On connaît déjà (FR-A-2 643 514) de tels dispositifs de sertissage, généralement dénommés "mini-applicateurs" qui sont montés sur des presses de sertissage conventionnelles avec la semelle fixée à la table fixe de la presse et le porte-outil fixé au coulisseau ou nez de la presse. Ces mini-applicateurs permettent la fabrication en séries de cosses métalliques de manière semi-automatique, un ouvrier plaçant les fils un à un sur l'enclume avant l'actionnement de la presse. Pour des questions de qualité de fabrication et pour éviter la nécessité d'avoir à effectuer des réglages délicats, l'ensemble du dispositif "mini-applicateur" est changé à chaque changement de fabrication. Ainsi, pour chaque modèle de cosse et pour chaque modèle ou diamètre de fil, il est nécessaire de démonter l'ensemble du mini-applicateur précédent et de remonter sur la presse un nouveau mini-applicateur dont les empreintes de sertissage correspondent aux modèles de cosse et de fil à sertir.

Ces opérations de démontage et de montage du mini-applicateur sur la presse sont elles-mêmes longues et délicates. En particulier, ces opérations ne peuvent pas être automatisées et doivent être effectuées manuellement par un ouvrier mécanicien de maintenance spécialisée. Regarder à ce propos le document EP-A-0 583 223. Il est nécessaire de disposer d'un mini-applicateur complet, coûteux, pour chaque modèle de cosse et de fil. Egalement, l'ensemble de tous les mini-applicateurs de sertissage représente un encombrement important nécessitant des surfaces de stockage spécifiques à proximité de l'atelier de sertissage. La manutention des mini-applicateurs relativement lourds et encombrants pose donc des problèmes et doit être effectuée avec de grandes précautions, compte tenu de la fragilité et du prix de chaque mini-applicateur.

L'invention vise à pallier ces inconvénients en proposant un même dispositif de sertissage apte à effectuer la fabrication -notamment en séries- de différents modèles de cosses métalliques. Ainsi, l'invention vise à proposer un dispositif de sertissage qui n'est pas dédié à un seul modèle de cosse et à un seul modèle de fil et qui n'a donc pas à être démonté à chaque changement de fabrication, notamment à chaque modèle de fil.

L'invention vise également à proposer un dispositif de sertissage avec lequel le changement de modèle de fil peut être automatisé, c'est-à-dire réalisé automatiquement par un robot, ou effectué par l'opérateur de la presse, sans nécessiter l'intervention d'un mécanicien de maintenance spécialisée.

L'invention vise également à diminuer le coût d'investissement nécessaire pour le sertissage d'un modèle de cosse sur des fils de différents diamètres et modèles, tant en ce qui concerne le coût de l'outillage lui-même que le coût nécessaire à son stockage et à sa manutention.

L'invention vise également à éviter les manutentions délicates et les pertes dues à des erreurs de manutention.

Pour ce faire, l'invention concerne un dispositif de sertissage tel que mentionné ci-dessus, et qui est caractérisé par la partie caractérisante de la revendication 1.

Ainsi, grâce à l'invention, il est possible de changer l'outillage (matrice(s) et/ou enclume(s)), en fonction du modèle de fil, sans pour autant avoir à démonter l'ensemble du dispositif de sertissage de la presse.

Selon l'invention, au moins un bloc de support de matrice(s) et au moins un bloc de support d'enclume(s) -et de préférence chacun de ces blocs-formant un jeu d'outils de sertissage pour le sertissage d'un modèle de cosse, sont associés l'un à l'autre en un assemblage autonome, dit cassette, adapté pour que ces blocs puissent être montés et démontés ensemble par rapport au porte-outil et à la semelle.

En particulier, et selon l'invention, le bloc support de matrice(s) et le bloc support d'enclume(s) sont associés l'un à l'autre par deux colonnes d'assemblage, adaptées pour autoriser leurs mouvements relatifs de translation dans le sens du rapprochement des empreintes de sertissage, mais limitant leurs mouvements relatifs de translation dans le sens de l'écartement à une valeur supérieure ou égale à celle de leur écartement maximum lorsqu'ils sont fixés au porte-outil et à la semelle.

Ainsi, le changement des outils de sertissage est extrêmement simple, peut être effectué par l'opérateur de la presse, voire même automatiquement par un robot.

Avantageusement et selon l'invention, les moyens de fixation rigide amovible de chaque enclume à la semelle comprennent un assemblage du type à queue d'aronde ou équivalent, -notamment dont l'axe s'étend parallèlement à l'axe de sertissage-. En outre, les moyens de fixation rigide amovible de chaque matrice au porte-outil comprennent une vis d'assemblage de chaque matrice, et de préférence du bloc support de matrice(s) au porte outil - notamment une vis s'étendant parallèlement à l'axe de sertissage coopérant avec un taraudage correspondant aménagé dans le porte-outil-.

Avantageusement et selon l'invention, le bloc support de matrice(s) et/ou le bloc support d'enclume(s) comporte des moyens de réglage continu de la position d'une première et/ou d'une deuxième empreinte de sertissage selon la direction de translation du porte-outil.

En outre, avantageusement et selon l'invention, les moyens automatiques d'alimentation et de découpe sont disposés pour déplacer la bande à chaque cycle de cosses perpendiculairement à l'axe de sertissage, et comportent :
. un vérin comprenant un corps de vérin porté par la semelle et une tige d'actionnement disposée perpendiculairement à l'axe de sertissage,
. un cliquet porté par la tige d'actionnement et adapté pour entraîner la bande lors de ses mouvements vers l'axe de sertissage et pour ne pas l'entraîner en sens inverse,
. et une vis de butée de fin de course de la tige d'actionnement, cette vis de butée étant portée par un taraudage d'axe perpendiculaire à l'axe de sertissage, ménagé dans une pièce portée par la tige d'actionnement, l'extrémité de cette vis de butée venant en butée contre une portée solidaire du corps du vérin et limitant la course de déplacement de la tige d'actionnement vers l'axe de sertissage. La vis de butée est placée en regard d'un côté du corps de vérin et à l'avant du dispositif, et constitue des moyens de réglage de l'amplitude de l'avance de la bande, et donc de la longueur de portion de bande (correspondant à une cosse) alimentée perpendiculairement à l'axe de sertissage à chaque cycle.

Egalement, avantageusement et selon l'invention, les moyens automatiques d'alimentation comprennent des moyens de réglage de la position de la bande et donc des cosses, selon l'axe de sertissage.

Avantageusement et selon l'invention, le dispositif comprend aussi des moyens de réglage continu de la position du porte-outil par rapport à un coulisseau de presse selon la direction de translation par rapport à la semelle.

L'invention concerne aussi une cassette d'outils pour un dispositif de sertissage selon l'invention. Une cassette selon l'invention est caractérisée en ce qu'elle comprend un bloc support de matrice(s) et un bloc support d'enclume(s) associés l'un à l'autre en un assemblage autonome et adaptés pour pouvoir être montés et démontés ensemble par rapport au dispositif. En outre, une cassette selon l'invention est caractérisée en ce qu'elle comprend en combinaison tout ou partie des caractéristiques décrites ci-dessus en relation au dispositif de sertissage.

L'invention concerne également un dispositif de sertissage et une cassette d'outils comprenant en combinaison tout ou partie des caractéristiques mentionnées ci-dessus ou ci-après.

D'autres caractéristiques, buts et avantages de l'invention apparaîtront à la lecture de la description suivante d'un de ces modes de réalisation préférentiels, et qui se réfèrent aux figures annexées, dans lesquelles :
- la figure 1 est une vue schématique en perspective représentant un dispositif selon l'invention avec la cassette d'outils représentée démontée hors du dispositif,
- la figure 2 est une vue schématique en élévation avec des détails en coupe partielle d'un dispositif de sertissage selon l'invention,
- la figure 3 est une vue schématique représentant un dispositif de sertissage selon l'invention avec le porte-outil en coupe axiale et les moyens automatiques d'alimentation, la semelle et le bloc support d'enclume(s) en élévation,
- la figure 4 est une vue en coupe selon la ligne IV - IV de la figure 2,
- la figure 5 est une vue en coupe selon la ligne V - V de la figure 3,
- la figure 6 est une vue en coupe selon la ligne VI - VI de la figure 5.
- la figure 7 est une vue schématique en élévation d'une cassette d'outils selon l'invention,
- la figure 8 est une vue schématique en coupe verticale de la cassette de la figure 7.

L'invention concerne un dispositif de sertissage en séries de cosses métalliques sur des fils électriques (non représentés sur les figures) à gaine isolante dont une extrémité a été préalablement dénudée. Ce dispositif de sertissage, de type dit mini-applicateur comprend une semelle 1 adaptée pour être fixée sur une table fixe d'une presse (non représentée) ; un porte-outil 2 de sertissage adapté pour pouvoir être monté solidaire en translation d'un coulisseau (non représenté) de presse ; des moyens 3 automatiques d'alimentation et de découpe des cosses successivement une à une à partir d'une bande de cosses métalliques préformées identiques 4. La bande 4 est donc formée d'un chapelet de cosses liées entre elles et qui se jouxtent. Chaque cosse est destinée à être comprimée entre au moins une première empreinte 5 de sertissage définie par au moins une enclume de sertissage 6 portée fixe par la semelle 1, et au moins une deuxième empreinte de sertissage 7 définie par au moins une matrice de sertissage 8 portée par le porte-outil 2. Les première(s) 5 et deuxième(s) 7 empreintes de sertissage présentent des formes qui sont conjuguées l'une de l'autre et adaptées pour sertir une cosse par un fil à partir d'une cosse préformée de la bande 4. Chaque cosse est serrée entre ces empreintes et autour de ladite extrémité du fil selon un axe 9 dit axe 9 de sertissage, correspondant à la direction du fil placé entre ces empreintes .

Le porte-outil 2 est assemblé solidaire en translation par rapport au coulisseau grâce à des moyens d'assemblage 10 conventionnels, mais qui comprennent des moyens de réglage 11 continus de la position du porte-outil 2 par rapport au coulisseau selon la direction de translation du porte-outil 2 et du coulisseau par rapport à la semelle 1 et à la table de la presse. Ces moyens 11 de réglage comprennent par exemple deux cales à portées inclinées en contact, déplacées l'une par rapport à l'autre perpendiculairement à l'axe de translation du porte-outil 2 grâce à une vis à tête moletée et dont le filetage coopère avec un taraudage de l'une des cales et prend appui sur l'autre cale ou sur une pièce solidaire du porte-outil 2 (figure 4).

Ces moyens 11 de réglage permettent un réglage continu de la position verticale du porte-outil 2 par rapport au coulisseau de presse, et permettent donc d'adapter et de régler cette position en fonction de la course du coulisseau de presse, du point mort bas de la presse, et des positions relatives entre les empreintes 5, 7, c'est-à-dire entre chaque matrice 8 et l'enclume 6 correspondantes.

Le porte-outil 2 est guidé en translation verticale selon l'axe de la presse par rapport à la semelle 1 grâce à des étriers latéraux 12 montés fixes sur la semelle 1 et entourant et guidant le porte-outil 2. De la sorte, le porte-outil 2 est guidé en translation par rapport à la semelle 1 de façon à être déplacé avec les mouvements du coulisseau selon des mouvements alternatifs de rapprochement et d'écartement par rapport à la semelle 1.

Les moyens 3 automatiques d'alimentation et de découpe alimentent une cosse de la bande 4 à chaque cycle entre les empreintes 5, 7 et la place en vue de son sertissage selon l'axe 9 de sertissage. Ces moyens 3 sont synchronisés par rapport aux mouvements du porte-outil 2 par rapport à la semelle 1, de sorte qu'une portion de bande 4 correspondant à une cosse est alimentée entre les empreintes lors de l'écartement, en vue de la découpe et du sertissage de la cosse lors du rapprochement subséquent desdites empreintes 5, 7.

Pour ce faire, le porte-outil 2 porte un doigt 13 de commande, adapté pour appuyer et déplacer en translation une tige 14 d'un distributeur de commande d'un vérin 15 des moyens 3 automatiques d'alimentation. De préférence, le doigt 13 actionne la tige 14 de commande lorsque le porte-outil 2 est en position écartée, c'est-à-dire en position haute, commandant ainsi l'alimentation d'une portion de bande 4.

Chaque matrice 8 est formée d'une plaque verticale associée et portée par un même bloc 16 support de matrice(s), et le porte-outil 2 comporte un logement 17 de réception d'un bloc 16 support de matrice(s). Le bloc 16 support de matrice(s) est globalement parallépipèdique, comme le logement de réception 17. Une vis 18 est associée au bloc 16 support de matrice(s) de façon à présenter un filetage débouchant pouvant être engagé dans un taraudage d'une pièce solidaire en translation du porte-outil 2, par exemple le doigt 13 de commande dans le mode de réalisation représenté figure 4.

Chaque enclume 6 est portée par un même bloc 19 support d'enclume(s) et la semelle 1 définit une embase 20 de réception d'un tel bloc 19 support d'enclume(s).

Le bloc 16 support de matrice(s) et le bloc 19 support d'enclume(s), formant un même jeu d'outils de sertissage pour le sertissage d'un modèle de cosse, c'est-à-dire portant des premières empreintes 5 et deuxièmes empreintes 7 de sertissage de formes conjuguées, sont associés l'un à l'autre en un assemblage autonome 21, dit cassette d'outils 21, adapté pour que ces blocs 16, 19 puissent être montés et démontés ensemble par rapport au dispositif, c'est-à-dire respectivement par rapport au porte-outil 2 et par rapport à la semelle 1. Pour ce faire, le bloc 16 support de matrice(s) et le bloc 19 support d'enclume(s) sont associés l'un à l'autre par deux colonnes d'assemblage 22 s'étendant parallèlement à la direction de translation du porte-outil 2, c'est-à-dire verticalement. Les colonnes 22 d'assemblage sont engagées dans des perçages correspondants ménagés dans le bloc 19 support d'enclume(s), de façon à être fixées rigidement à ce bloc 19, au moins lorsque celui-ci est en position fixée et montée sur l'embase 20 de la semelle 1. Pour ce faire, l'extrémité inférieure de chaque colonne 22 est engagée dans un perçage du bloc 19 et fixée par une vis 23 à tête dont l'extrémité est vissée dans un taraudage de la colonne 22, cette vis 23 étant engagée par l'extrémité inférieure du perçage du bloc 19 support d'enclume(s).

Le bloc 16 support de matrice(s) comprend un perçage traversant vertical pour le guidage du bloc de support de matrice par rapport à chaque colonne 22. Ce perçage est ménagé dans une équerre 24 s'étendant horizontalement vers l'arrière. L'extrémité supérieure de chaque colonne 22 est dotée d'une tête 25 limitant le mouvement relatif de translation dans le sens de l'écartement vers le haut du bloc 16 support de matrice(s), par rapport au bloc 19 support d'enclume(s), à une valeur supérieure ou égale à celle de leur écartement maximum definie entre le porte-outil 2 et la semelle 1, lorsque ces deux blocs 16, 19 y sont fixés. Ainsi, lorsque la cassette de sertissage 21 portant les outils de sertissage est démontée du dispositif (figures 1, 7 et 8), les deux colonnes 22 maintiennent ensemble les deux blocs 16, 19 en empêchant leur démontage relatif. Au contraire, lorsque la cassette de sertissage est montée et fixée dans le dispositif, le bloc 16 étant fixé dans le porte-outil 2 et le bloc 19 étant fixé sur la semelle 1, les mouvements de translation et le guidage relatif du bloc 16 support de matrice(s) par rapport au bloc 19 support d'enclume(s) est essentiellement assuré par le guidage du porte-outil 23 par rapport à la semelle 1, c'est-à-dire par les étriers 12, ainsi que par les mouvements du coulisseau de presse. En conséquence, on comprend que l'assemblage relatif des blocs 16, 19 et des colonnes 22 présente un certain jeu aussi bien dans le sens de la translation que dans les directions transversales et n'a pas à être réalisé de façon précise. Ces jeux doivent être en tout cas suffisants pour éviter que les colonnes 22 ne gênent le guidage en translation verticale du porte-outil 2 et des matrices 8 par rapport à la semelle 1 et aux enclumes 6.

Le bloc 19 support d'enclume(s) est simplement assemblé et fixé de façon amovible à l'embase 20 de la semelle 1 par un assemblage de type à queue d'aronde, d'axe parallèle à l'axe de sertissage 9. Par exemple, le bloc 19 support d'enclume comprend une queue d'aronde mâle 26 et l'embase 20 comporte une queue d'aronde femelle 27. Cet assemblage 26, 27 à queue d'aronde permet de placer chaque enclume 6 et chaque matrice 8 dans le plan vertical contenant l'axe de sertissage 9 et l'axe vertical de translation 28 du porte-outil 2 par rapport à la semelle 1. Une vis transversale de blocage axial de l'assemblage à queue d'aronde peut être prévue. La position en translation de l'ensemble de la cassette 21 de sertissage selon l'axe 9 de sertissage est déterminée par les faces arrières 29 du bloc 16 support de matrice(s) et 30 du bloc 19 support d'enclume(s) qui viennent en butée et en appui contre des faces verticales du porte-outil 2, respectivement d'un support 31 des étriers 12 solidaire de la semelle 1. Egalement, le bloc 16 support de matrice(s) présente une face supérieure horizontale 52 venant en butée et en appui contre une face horizontale du logement 17 du porte-outil 2. Le bloc 19 support d'enclume(s) repose sur la semelle 1.

La vis 18 de fixation amovible du bloc 16 de support de matrice s'étend parallèlement à l'axe de sertissage 9 et permet de bloquer l'ensemble de la cassette 21 de sertissage en position montée par rapport au dispositif.

Le bloc 16 support de matrice(s) comporte en outre des moyens 32, 33 de réglage continu de la position d'au moins une matrice 8 de sertissage et donc d'une première empreinte de sertissage, selon la direction verticale de translation du porte-outil 2. Ces moyens 32, 33 comportent une cale 32 à portée inclinée venant au contact de l'extrémité supérieure de la matrice 8, et une vis 33 à tête moletée dont le filetage est engagé dans un taraudage traversant de la cale 32 pour en déterminer la position transversale par rapport à la matrice 8. Ainsi, en tournant la vis 33, on modifie la position de la cale 32 par rapport à la matrice 8, ce qui a pour effet de déplacer verticalement en translation cette matrice 8 par rapport au bloc 16 support de matrice. En outre, la matrice 8 comprend au moins une lumière verticale oblongue 34 traversée par des vis de fixation 35 des matrices 8 par rapport au bloc 16 support de matrice(s). Cette lumière verticale 34 est adaptée pour permettre le réglage vertical en translation de la matrice 8 par rapport au bloc 16 support de matrice(s).

Chaque cassette d'outils 21 peut comprendre une ou plusieurs matrices 8, par exemple une première matrice de sertissage de la cosse autour de l'âme conductrice du fil, et une deuxième matrice adjacente pour le sertissage de la cosse autour de l'extrémité de la gaine isolante du fil. De même, chaque bloc 19 support d'enclume peut porter une ou plusieurs enclumes 6, à savoir par exemple une enclume pour le sertissage de la cosse autour de l'âme dénudée du fil électrique et une deuxième enclume pour le sertissage de la cosse autour de l'extrémité de la gaine du fil.

En outre, deux variantes de réalisation sont possibles. Dans la variante représentée, la cassette 21 comprend également un dispositif 36 permettant de découper la bande de cosses, après son déplacement transversal, en vue de la séparation de chaque cosse placée selon l'axe de sertissage. Dans une autre variante, ce dispositif coupe bande peut être monté solidaire des moyens 3 d'alimentation et donc porté par l'ensemble du dispositif et par la semelle 1 (et non par la cassette 21).

Les matrices 8 sont assemblées sur le bloc 16 par une ou plusieurs vis 35 de serrage. En variante, les matrices 8 et les empreintes 7 peuvent être formées par le bloc 16 lui-même en une seule pièce conformée à cet effet. Les enclumes 6 peuvent être assemblées sur le bloc 19. Dans le mode de réalisation représenté, les enclumes 6 et les empreintes 5 sont formées par le bloc 19 lui-même en une seule pièce conformée à cet effet.

La cassette 21 de sertissage constitue donc un ensemble d'outils de sertissage pouvant être préalablement réglés (grâce notamment aux moyens 32, 33 de réglage) et qui est montée et démontée sur le dispositif de sertissage simplement à l'aide d'une seule vis 18. Le montage et le démontage de chaque cassette 21 de sertissage est donc extrêmement simple et rapide. Il est donc possible de disposer d'autant de cassettes 21 de sertissage qu'il y a de modèles de fils à sertir sur un même type de cosse, et ce avec un seul dispositif mini-applicateur de sertissage. Les cassettes étant préalablement réglées, le changement de fabrication peut être effectué sans réglage supplémentaire en garantissant une qualité constante. On évite le démontage du dispositif par rapport à la presse elle-même, et ce changement de cassettes 21 peut être automatisé si le dispositif est intégré dans une chaîne automatique. Aucun réglage n'est nécessaire au montage des blocs 16, 19 grâce aux surfaces d'appui ménagées par le logement 17, l'embase 20 et le support 31. Ces surfaces d'appui sont ainsi des surfaces de référence pour le positionnement des blocs 16, 19.

Chaque cassette 21 de sertissage est avantageusement dotée d'un emplacement 37 permettant d'inscrire ou d'apposer une plaque d'identification du modèle de fil et/ou de cosse à sertir.

Le logement 17 de réception du bloc 16 support de matrice(s) sur le porte-outil 2 et ce bloc 16 support de matrice(s), sont adaptés pour définir entre eux un espace 38 au-dessus de l'équerre 24 pour le passage des parties supérieures des colonnes 22 lors des mouvements de descente (rapprochement des empreintes) du porte-outil 2. Comme on le voit sur les figures, cet espace 38 est ménagé à l'arrière du bloc 16 support de matrice(s) et au-dessus de l'équerre 24, de telle sorte que même en position inférieure complètement rapprochée des deux blocs 16, 19, les extrémités supérieures des colonnes 22 ne dépassent pas au-delà de la face supérieure du bloc 16 support de matrice(s). La hauteur de chacun des blocs 16 support de matrice(s), quel que soit le modèle de cosse correspondant, est de préférence adaptée pour que la hauteur de l'espace 38 corresponde à la course maximum possible des différents modèles des blocs 16 supports de matrice(s).

Le vérin 15 des moyens 3 automatiques d'alimentation et de découpe comprend un corps de vérin 39 porté par la semelle 1 et une tige d'actionnement 40 disposée perpendiculairement à l'axe 9 de sertissage. Un cliquet 41 est porté par la tige d'actionnement 40 et est adapté pour entraîner la bande 4 dans ses mouvements vers l'axe de sertissage 9 et pour ne pas l'entraîner en sens inverse, c'est-à-dire lorsque l'extrémité de la tige d'actionnement 40 s'éloigne de l'axe de sertissage 9. Par exemple, ce cliquet 41 est simplement constitué d'une pièce en forme de pêne demi-tour qui vient s'ancrer sous la bande 4 (dans chacune des perforations prévues à cet effet dans la bande 4 ou contre chaque cosse) lorsque il se rapproche de l'axe de sertissage 9 et peut glisser sous la bande 4 en sens inverse. La tige d'actionnement 40 porte également une pièce 42 qui s'étend parallèlement au corps 39 du vérin sur le côté avant du dispositif de sertissage et porte à son extrémité libre, une vis 43 de butée de fin de course de la tige d'actionnement 40. Cette vis 43 de butée est portée par un taraudage d'axe perpendiculaire à l'axe de sertissage 9 ménagé dans la pièce 42, et l'extrémité de cette vis 43 de butée vient en butée contre une portée 44 solidaire du corps de vérin 39. Ainsi, cette vis 43 limite la course de déplacement de la tige 40 d'actionnement vers l'axe de sertissage 9. En vissant ou en dévissant la vis 43 par rapport à la pièce 42, on peut régler la position de cette butée de fin de course, et donc l'amplitude de l'avance de la bande 4, c'est-à-dire la longueur de la portion de bande alimentée perpendiculairement à l'axe de sertissage 9, à chaque cycle, lorsque le porte-outil revient en position haute pour que cette longueur corresponde exactement à une cosse. Il est à noter que la vis 43 de butée est placée en regard d'un côté de corps 39 de vérin et vers l'avant du dispositif de sorte qu'elle est aisément accessible. En outre, l'encombrement transversal du dispositif est minimisé.

La pièce 44 formant portée contre laquelle la vis 43 vient en butée est montée comme le corps de vérin 39 sur un support 45 qui est lui-même assemblé à la semelle 1 par des vis. La position du support 45 portant l'ensemble des moyens 3 d'alimentation automatique est déterminée par rapport à la semelle 1 grâce à une nervure 47 du support 45 engagée dans une rainure 48 de la semelle 1, ménagée parallèlement à l'axe de sertissage et à l'assemblage à queue d'aronde de la cassette 21. La nervure 47 et la rainure 48 forment des moyens de réglage de la position de la bande selon l'axe de sertissage 9. Une plaque guide bande 49 est prévue au-dessus de la bande pour empêcher son soulèvement lors du déplacement du cliquet 41, et pour assurer son guidage entre les empreintes 5, 7. Un bouton rotatif 46 permet de soulever légèrement la plaque 49 pour l'introduction de la bande 4.

Chaque cassette 21 est avantageusement équipée également d'une plaque 50 formant butée d'appui vertical en position rapprochée de sertissage et d'un dévêtisseur 51 (représenté uniquement figure 2).

L'invention peut faire l'objet de diverses variantes par rapport au mode de réalisation décrit et représenté. Par exemple les moyens automatiques d'alimentation 3 de la bande peuvent être pneumatiques et/ou mécaniques et/ou électromécaniques, peuvent être disposés à gauche ou à droite ou vers l'arrière du porte-outil 2. D'autres moyens de fixation amovible des matrices 8 et/ou des enclumes 6 et/ou de chaque cassette 21 de sertissage peuvent être prévus.

Le dispositif de sertissage selon l'invention peut être de type semi-automatique, c'est-à-dire mis en oeuvre par un opérateur qui place manuellement l'extrémité de fil destinée à recevoir la cosse entre les empreintes avant d'actionner la presse. En variante, il peut néanmoins également être totalement automatisé, l'extrémité de fil étant placée entre les empreintes par un automatisme tel qu'un robot.

## Revendications

1. Dispositif de sertissage de cosses métalliques sur des fils électriques à gaine isolante dont une extrémité a été préalablement dénudée, de type comprenant :
- une semelle (1) adaptée pour être fixée sur une table fixe d'une presse,
- au moins une enclume (6) de sertissage, portée fixe par la semelle (1), et définissant au moins une première empreinte (5) de sertissage,
- un porte-outil (2) de sertissage portant au moins une matrice (8) de sertissage définissant au moins une deuxième empreinte (7) de sertissage dont la forme est conjuguée de celle d'une première empreinte (5) et adaptée pour sertir une cosse serrée entre les empreintes et autour de ladite extrémité du fil selon un axe (9), dit axe de sertissage, correspondant à la direction du fil, ce porte-outil étant adapté pour pouvoir être monté solidaire en translation d'un coulisseau de presse et guidé en translation par rapport à la semelle (1), de façon à être déplacé, par et avec les mouvements du coulisseau, selon des mouvements alternatifs de rapprochement et d'écartement par rapport à la semelle (1) en vue du sertissage,
- des moyens (3) automatiques d'alimentation et de découpe entre lesdites empreintes (5, 7) des cosses successivement à partir d'au moins une bande (4) de cosses préformées métalliques, synchronisés par rapport auxdits mouvements du porte-outil (2) par rapport à la semelle (1), de sorte qu'une cosse est alimentée et placée lors de l'écartement en vue de sa découpe et de son sertissage sur le fil lors du rapprochement subséquent desdites empreintes (5,7), caractérisé en ce que :
- chaque enclume (6) de sertissage est portée par un même bloc (19) support d'enclume(s), la semelle (1) définit une embase (20) de réception d'un bloc (19) support d'enclume(s), et le bloc (19) support d'enclume(s) est fixé à la semelle (1) par des moyens (26, 27) de fixation rigide amovible autorisant un démontage du bloc (19) support d'enclume(s) par rapport à la semelle (1) sans nécessiter le démontage de la semelle (1) par rapport à la table de presse,
- chaque matrice (8) de sertissage est portée par un même bloc (16) support de matrice(s), le porte-outil (2) comporte un logement (17) de réception d'un bloc (16) support de matrice(s), et le bloc (16) support de matrice(s) est fixé au porte-outil (2) par des moyens (18) de fixation rigide amovible autorisant un démontage du bloc (16) support de matrice(s) par rapport au porte-outil (2) sans nécessiter le démontage du porte-outil (2) par rapport au coulisseau de presse,
- lesdits blocs (16, 19) et moyens (18, 26, 27) de fixation rigide amovible sont adaptés pour permettre la fixation d'enclume(s) (6) et de matrice(s) (8) de diverses formes et/ou dimensions.

2. Dispositif selon le revendication 1, caractérisé en ce qu'un bloc (16) support de matrice(s) et un bloc (19) support d'enclume(s) formant un jeu d'outils de sertissage pour le sertissage d'un modèle de cosse, sont associés l'un à l'autre en un assemblage (21) autonome, dit cassette d'outils (21), adapté pour que ces blocs (16, 19) puissent être montés et démontés ensemble par rapport au porte-outil (2) et à la semelle (1).

3. Dispositif selon la revendication 2, caractérisé en ce que le bloc (16) support de matrice(s) et le bloc (19) support d'enclume(s) sont associés l'un à l'autre par deux colonnes (22) d'assemblage adaptées pour autoriser leurs mouvements relatifs de translation dans le sens du rapprochement des empreintes (5, 7) de sertissage, mais limitant leurs mouvements relatifs de translation dans le sens de l'écartement à une valeur supérieure ou égale à celle de leur écartement maximum lorsqu'ils sont fixés au porte-outil (2) et à la semelle (1).

4. Dispositif selon l'une des revendications 1 à 3, caractérisé en ce que le bloc (16) support de matrice(s) et/ou le bloc (19) support d'enclume(s) comporte des moyens (32, 33) de réglage continu de la position d'une première (5) et/ou d'une deuxième (7) empreinte de sertissage selon la direction de translation du porte-outil (2).

5. Dispositif selon l'une des revendications 1 à 4, caractérisé en ce que les moyens (26, 27) de fixation rigide amovible du bloc (19) support d'enclume(s) à la semelle comprennent un assemblage (26, 27) du type à queue d'aronde.

6. Dispositif selon l'une des revendications 1 à 5, caractérisé en ce que les moyens (3) automatiques d'alimentation et de découpe sont disposés pour déplacer la bande (4) à chaque cycle perpendiculairement à l'axe de sertissage (9), et comportent :
. un vérin (15) comprenant un corps (39) de vérin porté par la semelle et une tige (40) d'acticnnement disposée perpendiculairement à l'axe de sertissage (9),
. un cliquet (41) porté par la tige d'actionnement (40) et adapté pour entraîner la bande (4) lors de ses mouvements vers l'axe de sertissage (9) et pour ne pas l'entraîner en sens inverse,
. et une vis de butée (43) de fin de course de la tige d'actionnement (40), cette vis (43) de butée étant portée par un taraudage d'axe perpendiculaire à l'axe de sertissage ménagé dans une pièce (42) portée par la tige d'actionnement (40), l'extrémité de cette vis de butée (43) venant en butée contre une portée (44) solidaire du corps (39) du vérin (15) et limitant la course de déplacement de la tige d'actionnement (40) vers l'axe de sertissage,
. et en ce que la vis de butée (43) est placée en regard d'un côté du corps (39) de vérin (15) et à l'avant du dispositif, et constitue des moyens (43) de réglage de l'amplitude de l'avance de la bande (4), et donc de la longueur de portion de bande alimentée perpendiculairement à l'axe de sertissage (9) à chaque cycle.

7. Dispositif selon l'une des revendications 1 à 6, caractérisé en ce qu'il comprend des moyens (11) de réglage continu de la position du porte-outil (2) par rapport à un coulisseau de presse selon la direction de translation par rapport à la semelle (1).

8. Cassette d'outils pour un dispositif de sertissage selon l'une des revendications 1 à 7, caractérisé en ce qu'elle comprend un bloc (16) support de matrice(s) et un bloc (19) support d'enclume(s) associés l'un à l'autre en un assemblage autonome et adaptés pour pouvoir être montés et démontés ensemble par rapport au dispositif.

## Patentansprüche

1. Quetschvorrichtung für der Quetschverbindung von metallischen Kabelschuhe an Leitungsdrähte mit einem Isolierschlauch, von dem ein Ende vorher abisoliert worden ist, bestehend aus :
- einem Pressenstößel (1), der zur fixierung an einem festen Tisch einer Presse angepaßt ist,
- mindestens einem vom Pressenstößel (1) fest gehalteten Quetschamboß (6), der mindestens einen ersten Quetscheindruck (5) bestimmt,
- einem Quetschhalter (2), der mindestens eine Quetschdruckform (8) haltet, welche mindestens einen zweiten Quetscheindruck (7) bestimmt, dessen Form der eines ersten Eindrucks (5) zugeordnet und für der Quetschverbindung eines Kabelschuhes, der zwischen den Eindrücken und um besagtem Ende des Drahts längs einer Achse (9), nämlich längs sogenannter Quetschachse, gepreßt ist, entsprechend der Drahtrichtung angepaßt ist ; dieser Halter ist angepaßt, um translationseinstükig mit einem Pressenstempel montiert und in Bezug auf den Stößel (1) translierend gefürht werden können, so daß er entsprechend alternativen Annähern- und Entfernenbewegungen in Bezug auf den Stößel (1) in der Absicht der Quetschverbindung durch und mit den Stempelbewegungen verschoben wird,
- automatischen Mitteln (3) für der Zuführung und dem Schnittvorgang zwischen besagten Eindrücken (5, 7) der Kabelschuhe aufeinanderfolgend von mindestens einem Band (4) von vorgeformten metallischen Kabelschuhen, die mit besagten bewegungen des Halters (2) in Bezug auf den Stößel (1) synchronisiert sind, so daß ein Kabelschuh zugeführt und beim Entfernen in der Absicht seines Schnittvorgangs und seiner Quetschverbindung an den Draht beim nachfolgenden Annähern von besagten Eindrücken (5, 7) angestellt wird, dadurch gekennzeichnet,
- daß jeder Quetschamboß (6) von einem gleichen Amboßhalterblock (19) gehaltet wird, daß der Stößel (1) einen Unterteil (20) für der Abnahme eines Amboßhalterblocks (19) bestimmt, und daß der Amboßhalterblock (19) am Stößel (1) durch starren lösbaren Festigungsmitteln (26, 27) fixiert wird, welche einen Abbau des Amboßhalterblocks (19) in Bezug auf den Stößel (1) ohne genötigten Abbau des Stößels (1) in Bezug auf den Pressentisch erlauben,
- daß jede Druckform (8) von einem gleichen Druckformhalterblock (16) gehaltet wird, daß der Halter (2) eine Aufnahme (17) für einem Druckformhalterblock (16) aufweist, und daß der Druckformhalterblock (16) am Halter (2) durch starren lösbaren Festigungsmitteln (18) fixiert wird, welche ein Abbau des Druckformhalterblocks (16) in Bezug auf den Halter (2) ohne genötigten Abbau des Halters (2) in Bezug auf den Pressenstempel erlauben,
- daß besagte Blöcke (16, 19) und besagte starre lösbare Festigungsmittel (18, 26, 27) angepaßt sind, um die Festigung von Amboß, bzw Ambossen, (6) und von Druckform, bzw Druckformen, (8) mit verschiedenen Gestalten und/oder Größen zu erlauben.

2. Vorrichtung nach Anspruch 1, dadurch gekennzeichnet, daß ein Druckformhalterblock (16) und ein Amboßhalterblock (19), die einen Quetschwerkzeugsatz für der Quetschverbindung eines Kabelschuhmodells bilden, in der Form eines autonomischen Zusammenbaus (21), genannten wetkzeugcassette (21) einander zugeordnet sind, welcher Zusammenbau angepaßt ist, um der Aufbau und der Abbau dieser Blöcke (16, 19) zusammen in bezug auf den Halter (2) und den Stößel (1) zu ermöglichen.

3. Vorrichtung nach Anspruch 2, dadurch gekennzeichnet, daß der Druckformhalterblock (16) und der Amboßhalterblock (19) durch zwei Verbindungsstützen (22) einander zugeordnet sind, welche Verbindungsstützen angepaßt sind, um ihre relativen Verschiebungsbewegungen in der Richtung des Annähern der Quetscheindrucke (5, 7) zu erlauben, indem jedoch ihre relativen Verschiebungsbewegungen in der Richtung des Entfernen auf eine Wert größer oder gleich der ihrer Größtspannweite einschränkt sind, wenn sie am Halter (2) und am Stößel (1) fixiert sind.

4. Vorrichtung nach einem der Ansprüche 1 bis 3, dadurch gekennzeichnet, daß der Eindruckhalterblock (16) und/oder der Amboßhalterblock (19) Mittel (32, 33) zum kontinuierlichen Einstellen der Stellung eines ersten (5) und/oder eines zweiten (7) Quetscheindruck in der Verschiebungsrichtung des Halters (2) aufweist.

5. Vorrichtung nach einem der Ansprüche 1 bis 4, dadurch gekennzeichnet, daß die feste lösbare Festigungsmittel (26, 27) für der Festigung des Amboßhalterblocks (19) an den Stößel einen schwalbenschwanzförmigen Zusammenbau (26, 27) aufweisen.

6. Vorrichtung nach einem der Ansprüche 1 bis 5, dadurch gekennzeichnet, daß die automatischen Mittel (3) für der Zuführung und dem Schnittvorgang angeordnet sind, um das Band (4) bei jedem Zyklus senkrecht von der Quetschachse (9) zuverschieben, und aufweisen :
- einen Preßtopf (15) mit einem vom Stößel gehalteten Preßtopfkörper (39) und einer senkrecht von der Quetschachse (9) angeordneten Betätigungsstange (40),
- eine von der Betätigungsstange (40) gehaltete Klinke (41), die angepaßt ist, um das Band (4) bei seinen Bewegungen nach der Quetschachse (9) und nicht in entgegengesetzter Richtung anzutreiben,
- eine Endestellung- und Anschlagschraube (43) für der Betätigunsstange (40) ; diese Schraube (43) ist von einem Innengewinde gehaltet, das in einem von der Betätigungsstange (40) gehalteten Bauteil (42) angeordnet ist, und dessen Achse senkrecht von der Quetschachse ist ; die Ende dieser Anschlagschraube (43) stößt an eine einstückig mit dem Körper (39) des Preßtopfes (15) Lagerfläche (44), und begrenzt die Bewegungsbereich der Betätigungsstange (40) nach der Quetschachse,
- und daß die Anschlagschraube (43) gegenüberstehend einer Seite des Körpers (39) des Preßtopfes (15) und vor der Vorrichtung angeordnet ist, und Mittel (43) zum Einstellen der Vorlaufausdehnung des Bandes (4), und somit der Länge des senkrecht von der Quetschachse (9) bei jedem Zyklus zugefürhten Bandanteils bildet.

7. Vorrichtung nach einem der Ansprüche 1 bis 6, dadurch gekennzeichnet, daß sie Mittel (11) zum kontinuierlichen Einstellen der Stellung des Halters (2) in Bezug auf einen Pressenstempel in der Verschiebungsrichtung in Bezug auf den Stößel (1) aufweist.

8. Werkzeugkassette für einer Quetschvorrichtung nach einem der Ansprüche 1 bis 7, dadurchgekennzeichnet, daß sie ein Druckformhalterblock (16) und ein Amboßhalterblock (19), die in der Form eines autonomischen Zusammenbaus einander zugeordnet, und angepaßt sind, um ihre Aufbau und Abbau zusammen in Bezug auf die Vorrichtung zu ermöglichen.

## Claims

1. A device for crimping metal lugs onto electric wires with an insulating sheath of which one end has been previously stripped, of the type comprising:
- a sole plate (1) adapted so as to be attached to a fixed press platen,
- at least one crimping anvil (6) carried by, and attached to, the sole plate (1), and defining at least one first crimping cavity (5),
- a crimping tool holder (2) carrying at least one crimping die (8) defining at least one second crimping cavity (7) of which the shape is matched with that of the first cavity (5) and is adapted so as to crimp a lug gripped between the cavities and around said end of the wire along an axis (9), a so-called crimping axis, corresponding to the direction of the wire, this tool holder being adapted so that it can be mounted secured in translation to a press ram and guided in translation with respect to the sole plate (1), so as to be displaced, by and with the movements of the ram, in alternating closing and separating movements in relation to the sole plate (1) with a view to crimping,
- automatic means (3) for feeding and cutting lugs successively between said cavities (5, 7) from at least one strip (4) of preformed metal lugs, synchronized with respect to said movements of the tool holder (2) in relation to the sole plate (1), so that a lug is fed and located during separation with a view to cutting it off and is crimped onto the wire during the subsequent closing together of said cavities (5, 7), wherein:
- each crimping anvil (6) is carried by the same block (19) supporting an anvil or anvils, the sole plate (1) defining a seating (20) for receiving a block (19) supporting an anvil or anvils, and the block (19) supporting an anvil or anvils is attached to the sole plate (1) by releasable rigid means of attachment (26, 27) allowing the block (19) supporting an anvil or anvils to be demounted with respect to the sole plate (1) without the necessity of demounting the sole plate (1) with respect to the press platen,
- each crimping die (8) is carried by the same block (16) supporting a die or dies, the tool holder (2) includes a housing (17) for receiving a block (16) supporting a die or dies, and the block (16) supporting a die or dies is attached to the tool holder (2) by releasable rigid means of attachment (18) allowing the block (16) supporting an anvil or anvils to be demounted with respect to the tool holder (2) without the need for demounting the tool holder (2) with respect to the press ram,
- said blocks (16, 19) and releasable rigid means of attachment (18, 26, 27) are adapted so as to permit attachment of an anvil or anvils (6) and a die or dies (8) of various shapes and dimensions.

2. The device as claimed in claim 1, wherein a block (16) supporting a die or dies and a block (19) supporting an anvil or anvils forming a set of crimping tools for crimping a particular type of lug, are associated with each other in a self-contained assembly (21), referred to as a tool cassette (21), adapted so that these blocks (16, 19) can be mounted and demounted together with respect to the tool holder (2) and the sole plate (1).

3. The device as claimed in claim 2, wherein the block (16) supporting a die or dies and the block (19) supporting an anvil or anvils are associated with each other by two assembly columns (22) adapted so as to allow their relative movements in translation in the direction in which the crimping cavities (5, 7) approach each other, but limiting their relative translational movements in direction of separation to a value greater than or equal to that of their maximum separation when they are attached to the tool holder (2) and the sole plate (1).

4. The device as claimed in one of claims 1 to 3, wherein the block (16) supporting a die or dies and/or the block (19) supporting an anvil or anvils includes means (32, 33) for continually adjusting the position of a first crimping cavity (5) and/or a second crimping cavity (7) in the direction of translation of the tool holder (2).

5. The device as claimed in one of claims 1 to 4, wherein the releasable rigid means (26, 27) for attaching the block (19) supporting an anvil or anvils to the sole plate comprise an assembly (26, 27) of the dovetail type.

6. The device as claimed in one of claims 1 to 5, wherein the automatic feeding and cutting means (3) are arranged so as to move the strip (4) at each cycle perpendicular to the crimping axis (9), and include:
. a jack (15) comprising a jack body (39) carried by the sole plate and an actuating rod (40) disposed perpendicular to the crimping axis (9),
. a ratchet (41) carried by the actuating rod (40) and adapted so as to drive the strip (4) when it is moved towards the crimping axis (9) and so as not to drive it in the reverse direction,
. and a stop screw (43) limiting the travel of the actuating rod (40), this stop screw (43) being carried by a tapped thread with an axis perpendicular to the crimping axis provided in a part (42) carried by the actuating rod (40), the end of this stop screw (43) butting up against a bearing surface (44) integral with the body (39) of the jack (15) and limiting the extent of the travel of the actuating rod (40) towards the crimping axis,
. and wherein the stop screw (43) is placed facing a side of the body (39) of the jack (15) and in front of the device, and constitutes means (43) for regulating the amplitude of the advance of the strip (4), and hence of the length of the portion of the strip fed perpendicular to the crimping axis (9) at each cycle.

7. The device as claimed in one of claims 1 to 6, wherein it includes means (11) for continuously adjusting the position of the tool holder (2) in relation to a press ram in the direction of translation with respect to the sole plate (1).

8. A tool cassette for the crimping device as claimed in one of claims 1 to 7, wherein it comprises a block (16) supporting a die or dies and a block (19) supporting an anvil or anvils associated with each other in a self-contained assembly and adapted so that they can be mounted and demounted together with respect to the device.
